# EUROPÄISCHE PATENTSCHRIFT

(11) **EP 1 131 833 B1**
(45) Veröffentlichungstag und Bekanntmachung des Hinweises auf die Patenterteilung: **05.06.2002**
(21) Anmeldenummer: 99957906.3
(22) Anmeldetag: 12.10.1999
(51) Int. Cl.: H01H 33/66, H01H 1/62

(54) **SCHALTANLAGEN MIT SCHALTGERÄTEN, INSBESONDERE MIT VAKUUMSCHÜTZEN**
SWITCHGEAR WITH SWITCHING DEVICES, ESPECIALLY VACUUM CIRCUIT BREAKERS
INSTALLATIONS DE COMMUTATION COMPORTANT DES APPAREILS DE COMMUTATION, EN PARTICULIER DES DISJONCTEURS A VIDE

(30) Priorität: 23.10.1998 DE 19850206
(43) Veröffentlichungstag der Anmeldung: 12.09.2001
(73) Patentinhaber: SIEMENS AKTIENGESELLSCHAFT, 80333 München (DE)
(72) Erfinder: ERK, Thomas, D-15711 Königs Wusterhausen (DE); STELZER, Andreas, D-10115 Berlin (DE); ZEUKE, Reinhard, D-14050 Berlin (DE); SCHÖNTAG, Hartmut, D-16540 Hohen Neuendorf (DE)
(86) Internationale Anmeldenummer: DE9903309
(87) Internationale Veröffentlichungsnummer: WO0025334

(56) Entgegenhaltungen:
- DE-A- 4 226 772
- GB-A- 2 318 455
- US-A- 4 650 939

## Beschreibung

Die Erfindung betrifft Schaltanlagen mit von magnetischen Antriebseinrichtungen steuerbaren Schaltgeräten, insbesondere mit Vakuumschützen, wobei die Schaltgeräte entsprechend der Anzahl zu schaltender Phasen jeweils blockweise in einem Gehäuse angeordnet und von diesem jeweils dreiseitig umgeben sind und im Gehäuse von einem oberen und von einem unteren Kontaktanschlußstück lösbar von demselben schraubbefestigt sind.
Schaltanlagen der eingangs definierten Art sind u. a. aus der Druckschrift "Catalog HG 11.21, 1997, 3TL Vacuum Contactors, Page 3/5" bekannt.
Die Schaltanlagen sind mit Vakuumschützen im Spannungsbereich bis zu 12 kV (Kilo-Volt) ausgestattet, wobei jeweils drei Vakuumschütze gemeinsam in einem Gehäuse untergebracht sind.
Die drei Vakuumschütze sind von dem Gehäuse dreiseitig derart umgeben, daß die oberen und die unteren Kontaktanschlüsse der Vakuumschütze von vorne her frei zugänglich sind. Das Gehäuse der Vakuumschütze wird außerdem von unten durch eine magnetische Antriebseinrichtung und von oben durch eine isolierte Abdeckung begrenzt. Die konstruktiven Anforderungen hinsichlich der notwendigen Spannungfestigkeit und der thermischen Belastbarkeit sind durch entsprechend große Abstände der spannungsführenden Teile zueinander sowie durch entsprechend große Dimensionierung der Kontaktanschlußstücke mit großer Oberfläche zur ausreichenden Wärmeableitung gelöst.
Die der Erfindung zugrundeliegende Aufgabe besteht darin, Schaltanlagen bei Erweiterung des Spannungsbereiches auf 24 kV anzugeben, bei denen die Schaltgeräte ebefalls in kompakter Bauweise aufgebaut und die durch den höheren Spannungsbereich bedingten höheren Erwärmungen wesentlich verbessert abgeleitet sind.
Erfindungsgemäß wird dies durch die Merkmale
1.1 die Schaltgeräte weisen jeweils separate Gehäuse auf, 1.2 die Gehäuse sind jeweils durch zwei separate, spiegelbildlich zueinander angeordnete Polschalen gebildet,
1.3 das obere und das untere Kontaktanschlußstück bilden jeweils einen oberen und einen unteren Kühlkörper,
1.4 der obere und der untere Kühlkörper sind jeweils zwischen separat zugeordneten Vakuumschütz-Befestigungsstegen der Polschalen lösbar befestigt,
1.5 der obere Kühlkörper ist im Umfangsbereich der Schaltgeräte mit zentrisch zu diesen verlaufende Lüftungsschlitze versehen,
1.6 der untere Kühlkörper ist im Umfangsbereich der Schaltgeräte mit mittensymmetrisch angeordneten Lufteintrittsöffnungen versehen,
erreicht.

Durch den Ersatz des einstückigen Gehäuseteils durch die den Schaltgeräten jeweils zugeordneten zwei Polschalen lassen sich ohne wesentliche Vergrößerung des Einbauvolumens auch für den Spannungsbereich bis 24 kV kompakte Schaltanlagen mit den notwendiger Weise einzuhaltenen Spannungsfestigkeiten herstellen. Die beiden spiegelbidlich zueinander angeordneten Polschalen, die unmittelbar auf der magnetischen Antriebseinrichtung schraubbefestigt sind, lassen sich darüber hinaus für die unterschiedlichen Schaltgeräte bzw. Vakuumschütze in einfacher Weise durch verschiedene Abstände zueinander anpassen. Mit den einheitlichen Polschalen lassen sich also ohne konstruktive Veränderungen praktisch beliebige Gehäuse zur Aufnahme der Schaltgeräte oder Vakuumschütze zusammenstellen. Die gleichzeitge Ausgestalltung der oberen und unteren Kontaktanschlußstücke als entsprechende obere und untere Kühlkörper ermöglichen eine ausreichende Wärmeableitung für den 24 kV - Spannungsbereich. Als besonders vorteilhaft ist in diesem Zusammenhang die Anordnung der Lüftungsschlitze im oberen Kühlkörper und die der Lufteintrittsöffnungen im unteren Kühlkörper anzusehen. Durch die nach oben unverschlossenen Polschalen wird von unten her durch die Lufteintrittsöffnungen ein Kühlluftstrom gezieir am Umfang des Schaltgerätes bzw. des Vakuumschützes und deren Kontaktanschlüsse vorbeigeführt, der durch die Lüftungsschlitze der oberen Kühlkörper entweicht. Durch diesen gezielt lenkbaren Kühlluftstrom ist praktisch ein aktives Kühlsystem wirksam, mit dem die erhöhte thermische Belastbarkeit in diesem Spannungsbereich erreicht ist.

Eine vorteilhafte Ausgestaltung der Erfindung sieht in diesem Zusammenhang außerdem die Merkmale
2.1 der obere Kühlkörper weist nach Außen gerichtete, zentrisch und mittensymmetrisch angeordnete Kühlrippen auf,
2.2 der untere Kühlkörper weist eine nach Außen gerichtete, kugelförmige Begrenzungskontur auf,
vor.
Mit den nach Außen gerichteten Kühlrippen lassen sich im Hinblick auf die Oberflächenvergrößerung bekannter Maßen größere Wärmrmengen in der Zeiteinheit abführen.
Die kugelförmigen Begrenzungskonturen der unteren Kühlkörper, die in gleicher Weise nach Außen gerichtet sind, gewährleisten durch die vergrößerten Abstände eine höhere Spannungssicherheit.

Eine weitere vorteilhafte Ausgestaltung der Erfindung sieht die Merkmale
3.1 der obere und der untere Kühlkörper sind jeweils mit zur Längachse des Schaltgerätes spiegelsymmetrich angeordneten Kühlkörperbefestigungen versehen,
3.2 der obere und der untere Kontaktanschluß sind mit den freien Enden jeweils nach Außen gerichtet,
vor.
Damit sind die Schaltgeräte zwischen den Polschalen sicher lösbar befestigt und darüber hinaus die oberen und unteren Kontaktanschlüsse mit weitem Abstand zueinander gut zugänglich.
Die Erfindung wird durch ein figürlich dargestelltes Ausführungsbeispiel in drei Figuren näher erläutert, wobei die Figur 1 eine Vorderansicht auf den Seitenbereich des lediglich angedeuteten Schaltgerätes mit dem Innenbereich der Polschale zeigt, die
- Figur 2: nähere Einzelheiten des oberen Kühlkörpers und die
- Figur 3: nähere Einzelheiten des unteren Kühlkörpers erkennen läßt.

Die Figur 1 zeigt die Innenseite der Polschale PS, an die der obere und der unteren Kontaktanschluß KAo und KAu mit dem jeweilig dazugehörigen oberen und unteren Kühlkörper KKo und KKu mittels der jeweiligen Kühlkörperbefestigung KB... schraubbefestigt sind. Zum besseren Verständnis ist das Schaltgerät VS in seiner Einbaulage zwischen dem oberen und unteren Kühlkörper KKo und KKu innerhalb einer Polschale mit dünner Zeichenlinie angedeutet. Um nähere Einzelheiten sichtbar zu machen, ist die zweite seitlich vorhandene Polschale in der Figur 1 nicht dargestellt. Innerhalb der Polschalen PS sind die Vakuumschütz-Befestigunsstege VB... vorgesehen, die zur Befestigung der oberen und unteren Kühlkörper KKo und KKu mittels der Kühkörperbefestigungen KB... dienen.
Weiterhin ist angedeutet, daß das Schaltgerät VS am oberen Kühlkörper KKo mit der Vakuumschützbefestigung SB verbunden ist und der untere Kühlkörper KKu im wesentlichen die Lagefixierung des Schaltgerätes VS bewirkt. Der obere Kühlkörper KKo weist darüber hinaus den oberen Kontaktanschluß KAo auf, der im Einbauzustand zwischen den Polschalen PS - dargestellt ist, wie bereits erwähnt, in dieser Ansicht nur die hintere Polschale - zur Herstellung der elektrischen Verbindung frei zugänglich ist. Zur besseren Wärmeableitung ist der obere Kühlkörper KKo mit zum Vakuumschütz VS zentrisch angeordneten Kühlrippen KR... ausgestattet, die in ihrer Höhe von Innen nach Außen mit verringerter Oberflache entsprechend der anfallenden thermischen Belastung versehen sind. Zwischen den einzelnen Kühlrippen KR... sind die Lüftungsschlitze LS... angedeutet, aus denen der Kühlluftstrom KLS aus dem Schaltgerät VS herausgeführt wird.
Unterhalb des lediglich angedeuteten Schaltgerätes VS ist der untere Kühlkörper KKu angeordnet, deren kugelförmige Begrenzungskontur BK sowie deren unterer Kontaktanschluß KAu - wie die Kühlrippen KR .. und deren oberer Kontaktanschluß KAo des oberen Kühlkörpers KKo - nach Außen gerichtet sind. Der untere Kühlkörper KKu ist im Umfangsbereich des Schaltgerätes VS mit mittensymmetrisch angeordneten Lufteintrittsöffnungen LE... derart versehen, daß sich zwischen dem unteren und dem oberen Kühlkörper der Kühlluftstrom KLS einstellt, der für eine ausreichende Wärmeabfuhr vom Schaltgerät VS im Zusammenhang mit den Kühlrippen KR .. des oberen Kühlkörpers KKo sorgt. Mit diesem durch Schlotwirkung entstehenden Kühlluftstrom KLS wird das Schaltgerät also aktiv gekühlt und ist somit für den höheren Spannungsbereich einsetzbar.

Die Figur 2 zeigt den oberen Kühlkörper KKo mit dem oberen Kontaktanschluß KAo mit Sicht auf den Bereich des unmittelbar angrenzenden, nicht dargestellten Schaltgerätes. Besonders zu erkennen ist hier die zentrische Anordnung eines Teils der Kühlrippen KR..., zwischen denen sich die Lüftungsschlitze LS befinden. Mitten- und spiegelsymmetrisch um die Vakuumschützbefestigung SB des oberen Kühlkörpers KKo sind die Kühlkörperbefestigungen KB... angeordnet. Desweiteren sind zur Versteifung und zur Oberflächenvergrößerung in den Randbereichen der oberen Kühlkörper KKo weitere Kühlrippen KR... vorgesehen.

Die Figur 3 läßt nähere Einzelheiten des unteren Kühlkörpers KKu mit dem unteren Kontaktanschluß KAu durch Sicht auf die von dem Schalgerät abgewandte Außenseite erkennen. Hier ist in besondere Weise die Anordnung der Lufteintrittsöffnungen LE... neben dem ebenfalls hier nicht dargestellten Schaltgerät zu erkennen. Durch die seitliche mittensymmetrische Anornung der Lufteintrittsöffnungen LE... können diese zur Vergrößerung der sogenannten Schlotwirkung entsprechend groß ausgeführt sein, ohne das ein Stabilitätsverlust durch Querschnittverringungen auftreten kann.
Wie die oberen Kühlkörper KKo (Fig.2) sind auch die unteren Kühlkörper KKu mitten- und spiegelsymmetrisch um das nicht dargestellte Schaltgerät angeordnet.

## Patentansprüche

1. Schaltanlagen mit von magnetischen Antriebseinrichtungen steuerbaren Schaltgeräten (VS), insbesondere mit Vakuumschützen, wobei die Schaltgeräte (VS) entsprechend der Anzahl zu schaltender Phasen jeweils blockweise in einem Gehäuse angeordnet und von diesem jeweils dreiseitig umgeben sind und im Gehäuse von einem oberen (KAo) und von einem unteren Kontaktanschlußstück (KAu) lösbar von demselben schraubbefestigt sind,
**gekennzeichnet durch** die Merkmale
1.1 die Schaltgeräte (VS) weisen jeweils separate Gehäuse auf,
1.2 die Gehäuse sind jeweils **durch** zwei separate, spiegelbildlich zueinander angeordnete Polschalen (PS) gebildet,
1.3 das obere und das untere Kontaktanschlußstück (KAo, KAu) bilden jeweils einen oberen und einen unteren Kühlkörper (KKo, KKu),
1.4 der obere und der untere Kühlkörper (KKo, KKu) sind jeweils zwischen separat zugeordneten Vakuumschütz-Befestigungsstegen (VB...) der Polschalen (PS) lösbar befestigt,
1.5 der obere Kühlkörper (KKo) ist im Umfangsbereich der Schalgeräte (VS) mit zentrisch zu diesen verlaufende Lüftungsschlitze (LS...) versehen,
1.6 der untere Kühlkörper (KKu) ist im Umfangsbereich der Schaltgeräte (VS) mit mittensymmetrisch angeordneten Lufteintrittsöffnungen (LE...) versehen.

2. Schaltanlagen mit von magnetischen Antriebseinrichtungen steuerbaren Schaltgeräten, nach Patentanspruch 1,
**gekennzeichnet durch** die Merkmale
2.1 der obere Kühlkörper (KKo) weist nach Außen gerichtete, zentrisch und mittensymmetrisch angeordnete Kühlrippen (KR...) auf,
2.2 der untere Kühlkörper (KKu) weist eine nach Außen gerichtete, kugelförmige Begrenzungskontur (BK) auf.

3. Schaltanlagen mit von magnetischen Antriebseinrichtungen steuerbaren Schaltgeräten, nach den Patentansprüchen 1 und 2,
**gekennzeichnet durch** die Merkmale
3.1 der obere und der untere Kühlkörper (KKo, KKu) sind jeweils mit zur Längsachse des Schaltgerätes (VS) spiegelsymmetrich angeordneten Kühlkörperbefestigungen (KB...) versehen,
3.2 der obere und der untere Kontaktanschluß (KAo, KAu) sind mit den freien Enden jeweils nach Außen gerichtet.

## Claims

1. Switchgear assemblies with switching devices (VS) capable of being controlled by magnetic drive devices, in particular with vacuum contactors, the switching devices (VS) being arranged, in each instance blockwise in accordance with the number of phases to be switched, in a housing and being surrounded by said housing on three sides in each instance and being screw-fastened in said housing by an upper contact connecting piece (KAo) and by a lower contact connecting piece (KAu) so as to be detachable from said housing, **characterised by** the following features:
1.1 the switching devices (VS) each have separate housings,
1.2 the housings are each formed by two separate pole shells (PS) arranged in mirror-image manner in relation to one another,
1.3 the upper and the lower contact connecting pieces (KAo, KAu) form an upper and a lower heat sink (KKo, KKu), respectively,
1.4 the upper and the lower heat sinks (KKo, KKu) are each fastened in detachable manner between separately assigned vacuum-contactor fastening bars (VB...) pertaining to the pole shells (PS),
1.5 the upper heat sink (KKo) is provided in the peripheral region of the switching devices (VS) with venting slots (LS...) extending centrically in relation to said switching devices,
1.6 the lower heat sink (KKu) is provided in the peripheral region of the switching devices (VS) with air-intake openings (LE...) arranged symmetrically with respect to the centre.

2. Switchgear assemblies with switching devices capable of being controlled by magnetic drive devices, according to Claim 1,
**characterised by** the following features:
2.1 the upper heat sink (KKo) comprises cooling fins (KR...) directed outwards and arranged centrically and symmetrically with respect to the centre,
2.2 the lower heat sink (KKu) has a spherical limiting contour (BK) directed outwards.

3. Switchgear assemblies with switching devices capable of being controlled by magnetic drive devices, according to Claims 1 and 2,
**characterised by** the following features:
3.1 the upper and the lower heat sinks (KKo, KKu) are each provided with heat-sink fastenings (KB...) arranged in mirror-symmetrical manner in relation to the longitudinal axis of the switching device (VS),
3.2 the upper and the lower contact connections (KAo, KAu) are each directed outwards with their free ends.

## Revendications

1. Installations de commutation comprenant des appareils (VS) de commutation qui peuvent être commandés par des dispositifs magnétiques d'entraînement, comprenant notamment des disjoncteurs à vide, les appareils (VS) de commutation étant disposés conformément au nombre des phases à commuter respectivement bloc par bloc dans un boîtier et étant entourés de celui-ci respectivement sur trois côtés et pouvant être fixés de manière amovible dans le boîtier par une pièce supérieure (KAo) et inférieure (KAu) de borne de contact par vissage de ces pièces,
**caractérisées par** les caractéristiques
1.1 les appareils (VS) de commutation ont respectivement des boîtiers distincts,
1.2 les boîtiers sont formés respectivement par deux coquilles (PS) polaires distinctes disposées symétriquement comme en un miroir l'une par rapport à l'autre,
1.3 la pièce supérieure (KAo) de borne de contact et la pièce inférieure (KAu) de borne de contact forment respectivement un radiateur supérieur (KKo) et un radiateur inférieur (KKu),
1.4 le radiateur supérieur (KKo) et le radiateur inférieur (KKu) sont fixés respectivement de manière amovible entre des barrettes (VB ...) des coquilles (PS) polaires de fixation des disjoncteurs, barrettes qui sont affectées de manière distinctes,
1.5 le radiateur supérieur (KKo) est muni dans la partie du pourtour des appareils (VS) de commutation de fentes (LS ...) d'aération s'étendant de manière centrée par rapport à ces appareils,
1.6 le radiateur inférieur (KKu) est muni dans la partie du pourtour des appareils (VS) de commutation d'ouvertures (LE ...) d'entrée d'air disposées symétriquement par rapport au milieu.

2. Installations de commutation comprenant des appareils de commutation qui peuvent être commandés par des dispositifs magnétiques d'entraînement suivant la revendication 1, **caractérisées par** les caractéristiques
2.1 le radiateur supérieur (KKo) comporte des ailettes (KR ...) de refroidissement dirigées vers l'extérieur, disposées de manière centrée et symétrique par rapport au milieu,
2.2 le radiateur inférieur (KKu) a un contour (BK) qui le délimite en forme de sphère et dirigé vers l'extérieur.

3. Installations de commutation comprenant des appareils de commutation qui peuvent être commandés par des dispositifs magnétiques d'entraînement suivant les revendications 1 et 2, **caractérisées par** les caractéristiques
3.1 le radiateur supérieur (KKo) et le radiateur inférieur (KKu) sont munis respectivement de fixations (KB) de radiateur disposées symétriquement comme en un miroir par rapport à l'axe longitudinal de l'appareil (VS) de commutation,
3.2 la borne supérieure (KAo) de contact et la borne inférieure (KAu) de contact ont leur extrémité libre dirigée respectivement vers l'extérieur.
